# EUROPÄISCHE PATENTSCHRIFT

(11) **EP 0 606 435 B1**
(45) Veröffentlichungstag und Bekanntmachung des Hinweises auf die Patenterteilung: **26.06.1996**
(21) Anmeldenummer: 93915648.5
(22) Anmeldetag: 21.07.1993
(51) Int. Cl.: F02M 59/26, F02D 41/06

(54) **KRAFTSTOFFEINSPRITZPUMPE FÜR BRENNKRAFTMASCHINEN**
FUEL INJECTION PUMP FOR INTERNAL COMBUSTION ENGINES
POMPE D'INJECTION DE CARBURANT POUR MOTEURS A COMBUSTION INTERNE

(30) Priorität: 05.08.1992 DE 4225803
(43) Veröffentlichungstag der Anmeldung: 20.07.1994
(73) Patentinhaber: ROBERT BOSCH GMBH, 70442 Stuttgart (DE)
(72) Erfinder: FAUPEL, Werner, D-70839 Gerlingen (DE); HECK, Dieter, D-71277 Rutesheim (DE); SEHER, Dieter, D-74360 Ilsfeld (DE)
(86) Internationale Anmeldenummer: DE9300641
(87) Internationale Veröffentlichungsnummer: WO9403722

(56) Entgegenhaltungen:
- WO-A-89/04917
- AT-B- 311 727
- DE-C- 1 000 184
- FR-A- 788 268
- US-A- 4 709 335

## Beschreibung

### Stand der Technik

Die Erfindung geht von einer Kraftstoffeinspritzpumpe gemäß der Gattung des Patentanspruchs 1 aus. Bei einer solchen durch die DE-OS 2 246 056 bekannten Kraftstoffeinspritzpumpe, bei der ein Pumpenkolben, der mit seiner Stirnfläche einen Pumpenarbeitsraum begrenzt, in einer Zylinderbüchse axial bewegt wird, ist die durch ihr Überfahren über eine in der Zylinderwand angeordnete Steueröffnung, den Einspritzbeginn steuernde Steuerkante an der Stirnseite des Pumpenkolbens, in dem den Nennlastbereich der zu versorgenden Brennkraftmaschine steuernden Drehstellungsbereich des Pumpenkolbens zur Steueröffnung derart abgeschrägt, daß der Einspritzbeginn in diesem Bereich in Richtung späterer Beginn zurückverlegt ist. Dies ermöglicht neben der Optimierung des Einspritzbeginns für den Bereich großer Last einen hohen maximalen Verbrennungsdruck im Pumpenarbeitsraum auch in den übrigen Betriebspunkten, da diese nun unabhängig vom Nennlastbereich angepaßt werden können. Es kann somit mit der bekannten Kraftstoffeinspritzpumpe eine Erhöhung des maximalen Verbrennungsdruckes im gesamten Arbeitsbereich der Kraftstoffeinspritzpumpe erreicht werden, ohne dabei den maximal zulässigen Grenzwert für die mechanische Belastbarkeit der Bauteile zu überschreiten.

Dabei müssen bei der Auslegung der bekannten Kraftstoffeinspritzpumpe für emissionsoptimierte Brennkraftmaschinen die Spritzbeginne jedoch so spät gelegt werden, daß im kalten Betriebszustand der Brennkraftmaschine im untersten Lastbereich, bzw. bei Nullast Weißrauch auftritt, der die Schadstoffemission der zu versorgenden Brennkraftmaschine in diesem Betriebszustand erhöht.

### Vorteile der Erfindung

Die erfindungsgemäße Kraftstoffeinspritzpumpe mit den kennzeichnenden Merkmalen des Patentanspruchs 1 hat demgegenüber den Vorteil, daß durch die Ausgestaltung der den Förderbeginn und damit den Einspritzbeginn steuernden Steuerkante des Pumpenkolbens mit vertieften Bereichen eine Frühverschiebung des Förderbeginns bei Null- bzw. geringer Last und in Abhängigkeit von der Temperatur vorgenommen wird, in dessen Folge Weißrauch in der Warmlaufphase der Brennkraftmaschine vermieden werden kann, ohne dafür einen zusätzlichen, externen Spritzversteller benötigen zu müssen.

Durch die Ausgestaltung der Steuerkanten gemäß Patentanspruch 1 werden zwei Bereiche gebildet, so daß für den Betriebsbereich der kalten Brennkraftmaschine die mit geringer oder Nullast betrieben wird, ein Steuerbereich mit extremer Frühverstellung wirksam wird, während bei höherer Last oder Temperatur die Frühverstellung des Förderbeginns durch den anderen Steuerbereich ein geringeres Maß aufweist. Auf diese Weise ist es möglich, das Maß der Frühverschiebung vor allem im Leerlaufbetrieb in Abhängigkeit von der Betriebstemperatur und der Last der Brennkraftmaschine zu variieren und somit für die verschiedenen Betriebsbereiche den optimalen Förderbeginn einzustellen. Ein weiterer Vorteil wird dabei durch die Abgrenzung der Steuerkanten voneinander durch eine Längsnut erreicht, wodurch beide Steuerkantenbereiche exakt voneinander getrennt sind, was ein jeweiliges Zuordnen eines separaten Pumpenkennfeldes ermöglicht. Der schroffe Übergang von Steuerkante zu Steuerkante über achsparallele Kanten hat gemäß Anspruch 2 bei der erfindungsgemäßen Kraftstoffeinspritzpumpe zudem den Vorteil, daß die einzelnen Regellagen rasch durch Sprungfunktionen angesteuert werden, so daß eine genaue Zuordnung zu den einzelnen Regelbereichen möglich ist.

Ein weiterer Vorteil wird gemäß Anspruch 5 dadurch erzielt, daß das Umschalten zwischen den Steuerkantenbereichen und somit zwischen den Pumpenkennfeldern in Abhängigkeit von Temperatur und Last bei elektronisch geregelten Kraftstoffeinspritzpumpen über eine einfache Logik-Schaltung erfolgt, die zudem die im Regelkreislauf auftretende Hysterese berücksichtigt, was sowohl einen geringen Steuerungsaufwand als auch eine hohe Flexibilität hinsichtlich der Vorgabe der Grenzwerte zur Folge hat.

Weitere Vorteile und vorteilhafte Ausgestaltungen des Gegenstandes der Erfindung sind der Zeichnung, der Beschreibung und den Ansprüchen entnehmbar.

### Zeichnung

Ein Ausführungsbeispiel des Gegenstandes der Erfindung ist in der Zeichnung dargestellt und wird im folgenden näher erläutert. Es zeigen die Figur 1 einen Ausschnitt aus der erfindungsgemäßen Kraftstoffeinspritzpumpe, die Figur 2 eine Abwicklung des Pumpenkolbens, die die Ausbildung der Steuerkanten zeigt, die Figur 3 ein Diagramm der Fördermenge über dem Regelweg der erfindungsgemäßen Kraftstoffeinspritzpumpe, die Figur 4 eine Schemadarstellung der elektronischen Ansteuerung des Regelwerkes durch eine Logik-Schaltung und die Figur 5 eine Schemadarstellung der Logik-Schaltung aus der Figur 4.

### Beschreibung des Ausführungsbeispiels

Bei der in der Figur 1 nur in ihrem erfindungswesentlichen Bereich dargestellten Kraftstoffeinspritzpumpe wird ein Pumpenkolben 1 von einem nicht dargestellten Nockenantrieb in einer Zylinderbohrung 3 einer in ein Pumpengehäuse eingesetzten Zylinderbüchse 5 axial hin- und herbewegt. Der Pumpenkolben 1 begrenzt dabei mit seiner dem Nockenantrieb abgewandten Stirnseite 7 einen Pumpenarbeitsraum 9 in der Zylinderbohrung 3, der während eines Teils des Kolbenhubs durch eine radiale Steueröffnung 11 mit einem kraftstoffgefüllten, die Zylinderbüchse 5 umgebenden Niederdruckraum verbunden ist. Die radiale Steueröffnung 11 bildet dabei mit ihrer Austrittskante in Richtung der Pumpenkolbenlängsachse jeweils eine obere Steuerkante 10 und eine untere Steuerkante 12 die mit dem Pumpenkolben 1 zusammenwirken. Der Pumpenkolben ist zum Zweck der Einspritzsteuerung über eine ebenfalls nicht dargestellte Regelstange verdrehbar und weist auf seiner Mantelfläche eine mit der Steueröffnung 11 zusammenwirkende Steuerausnehmung 13 auf, die pumpenarbeitsraumseitig von einer schrägen Steuerkante 15 begrenzt wird und die über eine Längsnut 17 ständig mit dem Pumpenarbeitsraum 9 verbunden ist. Die durch den Übergang der Stirnseite 7 zur Mantelfläche des Pumpenkolbens 1 entstandene Kante bildet eine obere erste Steuerkante 19 am Pumpenkolben 1, die im Zusammenwirken mit der Steueröffnung 11 in der Zylinderbüchse 5 den Förderbeginn und somit auch den Einspritzbeginn steuert.

Der Pumpenkolben 1 weist weiterhin erfindungsgemäß einen ersten und einen zweiten vertieften Bereich auf, mit einer zweiten Steuerkante 23 und einer dritten Steuerkante 25, die durch die Längsnut 17 von der ersten Steuerkante 19 getrennt sind. Wie in der in der Figur 2 dargestellten Abwicklung des Pumpenkolbens 1 gezeigt ist, wird ein erster Bereich A durch den ebenen Verlauf der Stirnseite 7 mit der ersten Steuerkante 19 gebildet, die einen größten Abstand zum nockenantriebsseitigen Ende des Pumpenkolbens 1 aufweist. Der von dem Bereich A durch die Längsnut 17 getrennte zweite Bereich B ist gegenüber der Stirnseite 7 in Richtung Nockenantrieb zurückversetzt, wobei er eine erste Ausnehmung bildet, die durch die zweite Steuerkante 23 in Richtung Nockenantrieb begrenzt wird, und weist seinerseits noch einen weiteren zurückversetzten bzw. in Richtung Nockenantrieb vertieften Bereich C auf, der dort eine zweite Ausnehmung mit der dritten Steuerkante 25 bildet. Die Steuerkantenübergänge zwischen den einzelnen Bereichen sind dabei als Absätze 21 ausgeführt, so daß durch diese achsparallelen Übergänge die einzelnen Regellagen durch Sprungfunktionen angesteuert werden und eine eindeutige Zuordnung des jeweiligen Bereiches möglich ist.

Den durch die Längsnut 17 voneinander getrennten Bereichen A und B werden verschiedene Pumpenkennfelder zugeordnet, die verschiedene Betriebsbereiche der zu versorgenden Brennkraftmaschine abdecken. So ist dem Bereich A ein Pumpenkennfeld 2 zugeordnet, das den Betrieb der kalten Brennkraftmaschine bei geringer oder Nullast steuert und dem Bereich B, der den Bereich C einschließt, der übrige Betriebsbereich der warmen, bzw. mit höherer Last betriebenen Brennkraftmaschine.

Die Steigung der das Förderende und damit die Einspritzmenge steuernden schrägen Steuerkante 15 ist über ihre gesamte Erstreckung gleich, d.h. die größte Kraftstoffördermenge wird im Bereich C an dessen der Längsnut 17 abgewandten Ende erreicht, wobei diese Einstellung etwa dem Vollastbereich der zu versorgenden Brennkraftmaschine zugeordnet ist.

Die Verstellung der Verdrehlage des Pumpenkolbens 1 relativ zur Zylinderbüchse 5 erfolgt wie bereits erwähnt durch die Regelstange und ein elektronisch angesteuertes Regelwerk, daß wie in den Figuren 4 und 5 dargestellt eine einfache Logik-Schaltung enthält, die einzelne Betriebsgrößen der zu versorgenden Brennkraftmaschine, wie z.B. Temperatur und gewünschte Kraftstoffmengen, verarbeitet und die Bereiche bzw. Pumpenkennfelder ansteuert.

Dazu besteht die Schaltung, wie in der Figur 4 dargestellt, aus einem Umschalter 31, der mit dem elektronischen Regelwerk für die Einspritzmengenregelung verbunden ist und der als Eingangsbzw. Steuergrößen entweder mit einem ersten elektronischen Steuergerät 33, daß die Verstellung des Regelwerks in Abhängigkeit von der Drehzahl und der geforderten Menge nach einem ersten Pumpenkennfeld (PKF 1) steuert oder mit einem zweiten elektronischen Steuergerät 35 verbindbar ist, das das Regelwerk in Abhängigkeit von der Drehzahl und der gewünschten Kraftstoffmenge nach einem zweiten Pumpenkennfeld ansteuert. Das Umschalten zwischen den beiden Steuergeräten 33, 35 erfolgt dabei durch ein in der Figur 5 näher erläutertes, eine Logik-Schaltung verarbeitendes Steuergerät 37, das die Temperatur und die geforderte Kraftstoffmenge bzw. die gewünschte abzugebene Leistung als Eingangsgrößen mit festgelegten Grenzwerten vergleicht und daraus ein einfaches +/- Ausgangssignal formt.

Die erfindungsgemäße Kraftstoffeinspritzpumpe arbeitet folgendermaßen.

Während des Saughubs des Pumpenkolbens 1 in Richtung unterer Totpunkt, strömt der Kraftstoff aus dem Niederdruckraum über die von der Stirnseite 7 des Pumpenkolbens 1 freigegebene Steueröffnung 11 in den Pumpenarbeitsraum 9. Beim anschließenden Förderhub in Richtung oberer Totpunkt strömt zunächst ein geringer Teil des im Pumpenarbeitsraum 7 befindlichen Kraftstoffes wieder über die Steueröffnung 11 zurück in den Niederdruckraum, bis die obere Steuerkante 19 die obere Steuerkante 10 der Steueröffnung 11 überfahren hat und der Pumpenkolben die Steueröffnung 11 mit seiner Mantelfläche verschließt. Im weiteren Verlauf des Pumpenkolbenhubs wird der im Pumpenarbeitsraum 9 befindliche Kraftstoff komprimiert, erreicht den Einspritzdruck und gelangt über eine nicht dargestellte Einspritzleitung und ein Einspritzventil zur Einspritzung in den Brennraum der zu versorgenden Brennkraftmaschine. Mit Überfahren der schrägen Steuerkante 15 über die untere Steuerkante 12 der Steueröffnung 11 wird die Verbindung zwischen dem unter Hochdruck stehenden Pumpenarbeitsraum 9 und dem Niederdruckraum aufgesteuert, so daß sich der Hochdruck im Pumpenarbeitsraum 9 entspannt und der Kraftstoff über die Steueröffnung 11 in den Niederdruckraum abströmt. Dabei sinkt der Druck im Einspritzsystem wieder unter den nötigen Einspritzdruck und das Einspritzventil schließt.

Der Zeitpunkt des Zuund des Aufsteuerns der Steueröffnung 11 und damit der Beginn und die Dauer der Kraftstofförderung und die eingespritzte Kraftstoffmenge sind durch das Verdrehen des Pumpenkolbens 1 steuerbar.

Dabei kann über die Einstellage des Bereiches A der ersten Steuerkante 19 des Pumpenkolbens 1 ein sehr früher Einspritzbeginn erreicht werden, wie er beim Betrieb der kalten Brennkraftmaschine mit geringer Last erforderlich ist, um die Bildung von Weißrauch zu vermeiden.(Pumpenkennfeld 2)

Da ein derart früher Förderbeginn beim Betreiben der betriebswarmen Brennkraftmaschine oder bei hoher Last, d.h. hoher Kraftstoffördermenge, die Schadstoffbildung und hier vor allem die NOx-Emission stark ansteigen lassen würde, ist für diesen Betriebsbereich der Bereich B (Pumpenkennfeld 1) der Steuerkante 23 vorgesehen, bei dem der Einspritzbeginn durch das Zurückversetzen der Steuerkante 23 in Richtung spät verschoben ist. Um dabei eine exakte Trennung zwischen den Bereichen A und B zu haben, ist die Längsnut 17 zwischen diesen angeordnet, so daß sich die im in der Figur 3 gezeigten Diagramm dargestellte Fördermengencharakteristik über dem Regelweg ergibt. Dabei ist ersichtlich, daß die Fördermenge Q mit einer Verstellung der Regelstange oder eines Regelwerkes (RW-Regelweg) in Richtung Vollast zunächst zunimmt, dann sehr kurz unterbrochen wird um dann wie bekannt weiter stetig anzusteigen. Die durch den Bereich C verursachte erneute Verstellung des Einspritzbeginns in Richtung spät hat dabei keinen wesentlichen Einfluß auf die Fördermengencharakteristik, da die Steigung der schrägen Steuerkante 15 gegenüber dem Absatz relativ groß ist, so daß sich lediglich ein geringes Abknicken der Kennlinie ergibt.

Der durch eine zusätzliche Vertiefung entstandene Bereich C mit der Steuerkante 25 wird bei höherer bzw. Vollast eingestellt und bewirkt durch seinen nochmalig späteren Förderbeginn, der sich bis in den Bereich von und nach dem oberen Totpunkt der Kolbenbewegung erstrecken kann, eine Verminderung der Schadstoffbildung und auch hier vor allem der NOx-Emission.

Die Verstellung der Verdrehlage des Pumpenkolbens 1 relativ zur Zylinderbüchse 5 und damit die Einstellung eines der Bereiche der Steuerkanten 19, 23, 25 in Überdeckung mit der Steueröffnung 11 erfolgt im Ausführungsbeispiel über eine elektronische Ansteuerung des Antriebs der Regelstange, deren Aufbau in den Figuren 4 und 5 erläutert wird.

Dabei wird gemäß Figur 4 davon ausgegangen, daß die Umschaltung zwischen den Pumpenkennfeldern 2 und 1 bzw. den Bereichen A und B in Abhängigkeit von der Betriebstemperatur der Brennkraftmaschine, z.B. der Kühlwassertemperatur (T) und dem über das Gasgestänge geforderten Kraftstoffmengensollwert (gewünschte Last) erfolgt. Das Pumpenkennfeld 2 (Steuergerät 35) steuert die Verstellbewegung bei kalter Brennkraftmaschine und niedriger Last, während das Pumpenkennfeld 1 (Steuergerät 33) im übrigen Betriebsbereich der Brennkraftmaschine zur Anwendung kommt.

Das Blockschaltbild der Figur 4 zeigt, daß über eine Logik-Schaltung (Steuergerät 37), die die Betriebstemperatur der Brennkraftmaschine und deren gewünschte Lastabgabe als Eingangsgrößen verarbeitet, das Umschalten zwischen den Pumpenkennfeldern erfolgt, wobei nach dem Einstellen eines der Pumpenkennfelder über den Drehzahlregler ein erneuter Vergleich zwischen der IstDrehzahl und der gewünschten Lastabgabe erfolgt, in dessen Ergebnis die Lageregelung der Verdrehlage des Pumpenkolbens vorgenommen wird.

In der Figur 5 ist schematisch die Wirkungsweise der Logik-Schaltung des Steuergeräts 37, die hier als "und"-Schaltung arbeitet dargestellt. Dabei ist festgelegt, daß nach einem Vergleich der Eingangswerte Temperatur (T) und geforderte Last (ME) mit festgelegten Grenzwerten erst dann vom Pumpenkennfeld 1 auf das Pumpenkennfeld 2 umgeschaltet wird, wenn beide die Grenzwerte unterschreiten, so daß der Bereich A des Kennfeldes 2 mit seiner extremen Frühverstellung des Einspritzbeginnes nur bei niedriger Temperatur und geringer Last zur Anwendung kommt, während beim Überschreiten nur eines Eingangswertes über den Grenzwert bereits auf das Pumpenkennfeld 1 zurückgeschaltet wird.

Um dabei ein ständiges Umschalten in Grenzbereichen zu vermeiden, kann die Umschaltung wie in der Figur 5 dargestellt Hysterese-abhängig erfolgen, wobei sowohl bei der Temperatur als auch der Last ein Grenzwertband mit oberer (T1,M1) und unterer Hysteresegrenze angegeben ist, in dem bei Veränderungen des Ist-Wertes keine Signale zur Verstellung nach außen gegeben werden und erst beim Überschreiten des oberen oder des unteren Grenzwertes und in Abhängigkeit vom Ausgangsbereich das entsprechende Signal (+/-) abgegeben wird. Dabei ist es alternativ möglich, die temperaturabhängige Umschaltung über eine Zeithysterese vorzunehmen, bei der die Umschaltung erst erfolgt, wenn ein bestimmter Temperaturwert eine bestimmte Zeit unter oder überschritten wird.

Mit der erfindungsgemäßen Kraftstoffeinspritzpumpe ist es somit möglich, ohne externen Spritzversteller oder zusätzliche Bauteile eine Frühverschiebung bei Null- bzw. geringer Last als Funktion von Temperatur und Last vornehmen zu können und so die Bildung von Weißrauch in diesem Betriebszustand der zu versorgenden Brennkraftmaschine zu vermeiden.

## Patentansprüche

1. Kraftstoffeinspritzpumpe für Brennkraftmaschinen mit einem in einer Zylinderbohrung (3) einer Zylinderbüchse (5) axial hin- und hergehend angetriebenen und verdrehbaren Pumpenkolben (1), der mit seiner Stirnfläche (7) einen Pumpenarbeitsraum (9) begrenzt und auf seiner Mantelfläche eine mit dem Pumpenarbeitsraum (9) verbundene Steuerausnehmung (13) aufweist, die eine schräge Steuerkante (15) aufweist und mit einer von einem Niederdruckraum ausgehenden Steueröffnung (11) in der Wand der Zylinderbüchse (5) zusammenwirkt, wobei eine Kante der pumpenarbeitsraumseitigen Stirnfläche (7) des Pumpenkolbens (1) zu dessen Mantelfläche eine weitere mit der Steueröffnung (11) zusammenwirkende erste Steuerkante (19) bildet, die einen in Kolbenlängsrichtung zur Antriebsseite des Pumpenkolben (1) vertieften, eine zweite Steuerkante (23) bildenden Bereich (B) aufweist, dadurch gekennzeichnet, daß die zweite Steuerkante (23) umfangsseitig auf der einen Seite durch eine Längsnut (17) begrenzt ist und von dieser zweiten Steuerkante (23) ein zweiter, zur Antriebsseite des Pumpenkolbens (1) hin vertiefter Bereich (C) unter Bildung einer dritten Steuerkante (25) ausgeht, wobei die erste Steuerkante (19) für den Betrieb der kalten Brennkraftmaschine bei geringer oder Nullast und die zweite und dritte Steuerkante (23, 25), die von der ersten Steuerkante (19) durch die Längsnut (17) getrennt sind, für den übrigen Betriebsbereich der Brennkraftmaschine vorgesehen sind.

2. Kraftstoffeinspritzpumpe nach Anspruch 1, dadurch gekennzeichnet, daß der Übergang zwischen der zweiten Steuerkante (23) und der dritten Steuerkante (25) durch achsparallele Kanten unter Bildung eines Absatzes (21) des zweiten vertieften Bereiches (C) erfolgt.

3. Kraftstoffeinspritzpumpe nach Anspruch 1, dadurch gekennzeichnet, daß die Verstellung der Drehlage des Pumpenkolbens (1) relativ zur Zylinderbüchse (5) und damit das Wirksamwerden der einzelnen Steuerkanten (19, 23, 25) des Pumpenkolbens (1) an der Steueröffnung (11), in Abhängigkeit von der Last bzw. Fördermenge und der Betriebstemperatur der zu versorgenden Brennkraftmaschine erfolgt.

4. Kraftstoffeinspritzpumpe nach Anspruch 1, dadurch gekennzeichnet, daß für die erste Steuerkante (19) ein Pumpenkennfeld "2" und für die zweite und dritte Steuerkante (23, 25) ein Pumpenkennfeld "1" vorgesehen ist.

5. Kraftstoffeinspritzpumpe nach den Ansprüchen 3 und 4, dadurch gekennzeichnet, daß die Umschaltung zwischen den Kennfeldern 1 und 2 über eine Logik-Schaltung gesteuert wird, die die Temperatur der Brennkraftmaschine und die geforderte Kraftstoffmenge (Last) mit Berücksichtigung einer Umschaltverzögerung verarbeitet.

6. Kraftstoffeinspritzpumpe nach Anspruch 5, dadurch gekennzeichnet, daß die Umschaltung vom Pumpenkennfeld "1" auf das Pumpenkennfeld "2" über eine und-Schaltung erfolgt, bei der die Eingangsgrößen (Temperatur, Last) einen vorgegebenen Grenzwert unterschreiten.

7. Kraftstoffeinspritzpumpe nach den vorstehenden Ansprüchen, dadurch gekennzeichnet, daß die Steuerkanten (19, 23, 25) in Radialebenen zur Pumpenkolbenachse liegen.

## Claims

1. Fuel injection pump for internal combustion engines with a pump plunger (1) which is driven axially backwards and forwards in a barrel bore (3) of a barrel (5), can be rotated, with its end face (7) delimits a pump working space (9) and, on its lateral surface, has a control recess (13) which is connected to the pump working space (9), has an oblique control edge (15) and interacts with a control opening (11) in the wall of the barrel (5), the said control opening starting from a low-pressure space, one edge of the pump-working-space end face (7) of the pump plunger (1) forming, in relation to the lateral surface of the latter, a further, first control edge (19) which interacts with the control opening (11) and has a region (B) which is recessed towards the drive side of the pump plunger (1) in the longitudinal direction of the pump plunger and forms a second control edge (23), characterized in that the second control edge (23) is bounded at one side on the periphery by a longitudinal groove (17), and a second region (C) recessed towards the drive side of the pump plunger (1) starts from this second control edge (23), forming a third control edge (25), the first control edge (19) being provided for cold operation of the internal combustion engine at low or no load and the second and third control edge (23, 25), which are separated from the first control edge (19) by the longitudinal groove (17), being provided for the remaining operating range of the internal combustion engine.

2. Fuel injection pump according to Claim 1, characterized in that the transition between the second control edge (23) and the third control edge (25) is effected by means of edges parallel to the axis, forming an offset (21) in the second recessed region (C).

3. Fuel injection pump according to Claim 1, characterized in that adjustment of the rotational position of the pump plunger (1) relative to the barrel (5) and hence the coming into effect of the individual control edges (19, 23, 25) of the pump plunger (1) at the control opening (11) takes place as a function of the load or delivery rate and of the operating temperature of the internal combustion engine to be supplied.

4. Fuel injection pump according to Claim 1, characterized in that a pump characteristic map "2" is provided for the first control edge (19) and a pump characteristic map "1" is provided for the second and third control edge (23, 25).

5. Fuel injection pump according to Claims 3 and 4, characterized in that the changeover between characteristic maps 1 and 2 is controlled by means of a logic circuit which processes the temperature of the internal combustion engine and the fuel quantity demanded (load), taking into account a changeover delay.

6. Fuel injection pump according to Claim 5, characterized in that the changeover from pump characteristic map "1" to pump characteristic map "2" is effected by way of an "AND" circuit, in which the input variables (temperature, load) fall below a predetermined limiting value.

7. Fuel injection pump according to the preceding claims, characterized in that the control edges (19, 23, 25) lie in radial planes relative to the axis of the pump plunger.

## Revendications

1. Pompe d'injection de carburant pour moteur à combustion interne comportant un piston de pompe (1) entraîné suivant un mouvement axial alternatif et de rotation dans l'alésage (3) d'une chemise de cylindre (5), piston dont la face frontale (7) délimite une chambre active de pompe (9), la surface-enveloppe du piston ayant une cavité de commande (13) reliée à la chambre active (9), cette cavité ayant une arête de commande (15) en biais coopérant avec une ouverture de commande (11) partant de la chambre basse pression, réalisée dans la paroi de la chemise de cylindre (5), une arête de la surface frontale (7) de la chambre active de la pompe et appartenant au piston (1) forme par rapport à sa surface-enveloppe, une autre première arête de commande (19) coopérant avec l'ouverture de commande (11), qui comporte une zone (B) située plus bas du côté de l'entraînement du piston (1), dans la direction longitudinale et formant une deuxième arête de commande (23), caractérisée en ce que la seconde arête de commande (23), délimitée à la périphérie, d'un côté par une rainure longitudinale (17) et après cette seconde arête (23), commence une seconde zone (C) plus en retrait par rapport aux côtés d'entraînement du piston de pompe (1) en formant une troisième arête de commande (25), la première arête de commande (19) servant au fonctionnement du moteur à combustion interne froid sous faible charge ou charge nulle, la seconde et la troisième arête de commande (23, 25) séparées de la première arête de commande (19) par la rainure longitudinale (17) servant pour l'autre plage de fonctionnement du moteur à combustion interne.

2. Pompe d'injection de carburant selon la revendication 1, caractérisée en ce que le passage entre la seconde arête de commande (23) et la troisième arête de commande (25) se fait par des arêtes parallèles à l'axe formant un gradin (21) pour la seconde zone (C) plus en retrait.

3. Pompe d'injection de carburant selon la revendication 1, caractérisée en ce que le réglage de la position de rotation du piston de pompe (1) par rapport à la chemise de cylindre (5) et ainsi la mise en oeuvre des différentes arêtes de commande (19, 23, 25) du piston de pompe (1) se fait au niveau de l'orifice de commande (11) en fonction de la charge ou de la quantité de carburant transférée et de la température de fonctionnement du moteur à combustion interne alimenté.

4. Pompe d'injection de carburant selon la revendication 1, caractérisée en ce qu'à la première arête de commande (19), est associé un champ de caractéristiques de pompe (2) et à la seconde et la troisième arête de pompe (23, 25), est associé un champ de caractéristiques de pompe "1".

5. Pompe d'injection de carburant selon l'une des revendications 3 et 4, caractérisée en ce que la commutation des champs de caractéristiques (1 et 2) est commandée par un circuit logique qui traite la température du moteur à combustion interne et la quantité de carburant demandée (charge) en tenant compte d'un retard à la commutation.

6. Pompe d'injection de carburant selon la revendication 5, caractérisée en ce que la commutation du champ de caractéristiques de pompe "1" vers le champ de caractéristiques de pompe "2" se fait par l'intermédiaire d'une porte logique ET lorsque les grandeurs d'entrée (température, charge) passent en dessous d'une valeur limite prédéterminée.

7. Pompe d'injection de carburant selon l'une des revendications précédentes, caractérisée en ce que les arêtes de commande (19, 23, 25) sont situées dans des plans radiaux par rapport à l'axe du piston de pompe.
